# EUROPÄISCHE PATENTSCHRIFT

(11) **EP 0 530 470 B1**
(45) Veröffentlichungstag und Bekanntmachung des Hinweises auf die Patenterteilung: **16.10.1996**
(21) Anmeldenummer: 92111924.4
(22) Anmeldetag: 13.07.1992
(51) Int. Cl.: A44B 19/16

(54) **Gleitverschluss, insbesondere für Kunststofftaschen**
Slide fastener, particularly for plastic bags
Fermeture à glissière, en particulier pour les sacs en plastique

(30) Priorität: 26.07.1991 DE 9109266 U; 26.08.1991 DE 9110555 U
(43) Veröffentlichungstag der Anmeldung: 10.03.1993
(73) Patentinhaber: ASF Verwaltungs-GmbH, D-90489 Nürnberg (DE)
(72) Erfinder: Siegel, Karl-Heinz, Dr., W-8500 Nürnberg 30 (DE)
(74) Vertreter: Zinnecker, Armin, Dipl.-Ing.

(56) Entgegenhaltungen:
- WO-A-91/13566
- US-A- 3 213 505
- US-A- 5 007 143
- US-A- 5 020 194

## Beschreibung

Die Erfindung betrifft einen Gleitverschluß nach dem Oberbegriff des Anspruchs 1. Die Erfindung betrifft ferner eine Kunststofftasche, einen Kunststoffsack oder einen Kunststoffbeutel mit einem derartigen Gleitverschluß.

Ein Gleitverschluß nach dem Oberbegriff des Anspruchs 1 und eine Kunststofftasche mit einem derartigen Gleitverschluß ist aus der US-A-5 020 194 bekannt.

Ferner sind Gleitverschlüsse in der Praxis allgemein bekannt, die aus einem ersten Verschlußband mit mindestens einem ersten Verschlußprofil, einem zweiten Verschlußband mit mindestens einem zweiten Verschlußprofil und einem Schieber bestehen, durch den die Verschlußprofile in Eingriff und außer Eingriff bringbar sind, wobei die Verschlußbänder aus Kunststoff sind. Bei diesen vorbekannten reißverschlußähnlichen Gleitverschlüssen besteht der Schieber immer noch aus Metall. Man hat zwar schon Versuche mit biegefesten Kunststoffen, beispielsweise Polyacetalen, gemacht, jedoch vermögen diese Schieber das Gleitverschlußband bei der bisherigen S-förmigen Bauweise nicht sicher zu schließen. Die Endöffnung dieser Schieber federt zu leicht nach. Der Gleitverschluß kann mit dem Metall-Schieber geschlossen und geöffnet werden.

Um zu verhindern, daß der Schieber an den jeweiligen Enden der Taschen oder Beutel herausgezogen wird, sind an den Enden des Gleitverschlusses sogenannte Endklammern angebracht, die ebenfalls aus Metall bestehen. Für leichtere Anwendungen können die Enden des Verschlußbandes auch punktartig verschweißt sein.

Die Metall-Schieber und Metall-Endklammern haben den Nachteil, daß sie nicht nur sehr schwer sind, sondern daß die damit ausgerüsteten Beutel oder Taschen aus Kunststoff erst dann einer Weiterverwendung oder Wiederverwendung (Recycling) zugeführt werden können, wenn die Metallteile, also der Schieber und die Endklammern, vorher in mühsamer Handarbeit entfernt worden sind. Diese Metallteile müssen dann gesondert entsorgt werden.

Aufgabe der Erfindung ist es, einen verbesserten umweltfreundlichen Gleitverschluß der eingangs angegebenen Art vorzuschlagen.

Nach der Erfindung wird diese Aufgabe durch die im kennzeichnenden Teil des Anspruchs 1 angegebenen Merkmale gelöst. Der Schieber ist entweder aus dem selben Kunststoff wie die beiden Verschlußbänder oder aus einem ähnlichen - verwandten - Kunststoff. Auch der Kunststoffbeutel kann aus dem selben oder ähnlichen - verwandten - Kunststoff gefertigt sein. Der Gleitverschluß und auch die Kunststofftasche, an der er angebracht ist, können dann umweltfreundlich einer Wiederverwendung (Recycling) zugeführt werden, ohne daß es erforderlich ist, einzelne Teile des Gleitverschlusses oder des Kunststoffbeutels auszusortieren und gesondert zu entsorgen.

In dem Schieber ist ein erster, durchgehender Kanal für das erste Verschlußband vorgesehen, der sich trichterförmig verjüngt und dessen Höhe an seinem Austrittsende geringer ist als die Höhe der Verschlußbänder. Die Verjüngung des ersten Kanals ist zum Schließende des Schiebers hin vorgesehen. Die Höhe des Kanals nimmt also zu demjenigen Ende des Schiebers hin ab, an dem die Verschlußbänder im geschlossenen Zustand aus dem Schieber austreten.

Vorteilhafte Weiterbildungen sind in den Unteransprüchen beschrieben.

Vorzugsweise wird ein thermoplastischer Kunststoff verwendet. Besonders geeignet sind die Kunststoffe Polyethylen und Polypropylen. Diese Materialien können in der beschriebenen Weise wiederverwendet (recycelt) werden. Der Kunststoff Polyethylen ist in der Praxis in zwei verschiedenen Grundformen gebräuchlich, nämlich zum einen als sogenanntes Hochdruckpolyethylen (low density Polyethylen = LDPE), zum anderen als sogenanntes Niederdruckpolyethylen (high density Polyethylen = HDPE). Beide Grundformen lassen sich gemeinsam wiederverwenden (recyceln), so daß sie als "derselbe Kunststoff" im Sinne dieser Anmeldung anzusehen sind. Ähnliche oder verwandte Kunststoffe lassen sich im vorliegenden Falle ebenfalls gemeinsam recyclieren, also einmahlen und ohne Trennung compoundieren und wiederverwenden. Sind zum Beispiel der Beutel aus Polyethylen und der Schieber aus Polypropylen gefertigt, so trifft dies zu, wie zahlreiche Versuche gezeigt haben. Beide verwandte Kunststoffe sind Olefine, und die verhältnismäßig geringe Beimischung von dem Polypropylen des Schiebers zu der größeren Menge Polyethylen des Beutels oder Sackes beeinträchtigt das Recyclat nur ganz unwesentlich. So haben Versuche ergeben, daß beispielsweise eine Zumischnung von bis zu 25 % Polyethylen zu Polypropylen ein durchaus wiederverarbeitbares Polyethylen-Regenerat mit nur unwesentlich weicheren Eigenschaften ergibt. Umgekehrt ergibt eine Zumischung von Polypropylen zu Polyethylen bis zu 25 % ein nur unwesentliches härteres Regenerat.

Wenn also die Kunststofftasche oder der Kunststoffbeutel und der Gleitverschluß einschließlich Schieber und Endklammern aus einem der genannten Kunststoffe besteht, kann die Tasche direkt und im ganzen eingemahlen und zu einem neuen Kunststoffteil oder zu einer neuen Folie verarbeitet werden. Dies ist nicht nur bei Polyethylen und Polypropylen möglich, sondern auch bei anderen thermoplastischen Materialien.

Eine weitere vorteilhafte Weiterbildung ist dadurch gekennzeichnet, daß in dem Schieber ein zweiter Kanal für das zweite Verschlußband vorgesehen ist, der in den ersten Kanal unter einem Winkel von mindestens 20° mündet. Hierdurch wird eine völlig neue Konstruktion des Schiebers geschaffen. Die bekannten Schieber für Gleitverschlüsse sind aus einer Metallegierung. Das Ende des Schiebers muß nämlich die Gleitverschlußbänder nach dem Eintreten in die Schieberöffnung zusammendrücken und damit schließen. Hierfür müssen auf die Gleitverschlußbänder verhältnismäßig hohe Kräfte aufgebracht werden. Um diese verhältnismäßig hohen Kräfte auf die Gleitverschlußänder ausüben zu können, sind bisher die Schieber für Gleitverschlüsse aus einer Metallegierung hergestellt worden. Bedingt durch die beiden Seitenschlitze, durch die die Gleitverschlußbänder in den Schieber eingeführt werden müssen, hält nur das Herzstück des etwa S-förmigen Schieberkörpers diesen zusammen. Wenn dieses Herzstück, das auch als Steg bezeichnet werden kann, nicht entsprechend biegefest ist, klafft das Schieberende zu weit auf, so daß die Gleitverschlußbänder nicht genügend zusammengedrückt werden. Der Gleitverschluß kann dann nicht geschlossen werden.

Die Kunststoffe, aus denen Folien für Kunststofftaschen und Kunststoffbeutel gefertigt werden, sind relativ weich. Bekannte Schieber können deshalb nicht aus diesen Kunststoffen gefertigt werden. Das Herzstück des Schiebers wäre viel zu weich, so daß das Schieberende - wie oben beschrieben - aufklaffen und das Verschlußband nicht schließen würde.

Um dieser Tendenz des Aufklaffens entgegenzuwirken, wurde ein völlig neuer Aufbau dieses Schiebers geschaffen. Durch die besondere Konstruktion dieses Schiebers ist es möglich, das Herzstück wesentlich zu verstärken und die wichtigen, belasteten Teile biegefester zu gestalten. Durch den steilen Einfallwinkel des zweiten Kanales wird das Schließen der beiden Gleitverschlußbänder zusätzlich wesentlich gefördert. Dadurch kann die Bauweise des Schiebers so klein gehalten werden, daß bei der Verarbeitung des Schiebers mit dem Verschlußband und der Kunststofftasche bzw. dem Kunststoffbeutel keine wesentlichen Nachteile gegenüber den bisherigen Metallschiebern auftreten.

Würde der bekannte Metallschieber nämlich einfach nur in allen Teilen verstärkt werden, würde er so groß und klobig werden, daß beim Einschweißen der Gleitverschlüsse, bei denen der Schieber bereits aufgezogen ist, laufend Fehlschweißungen auftreten würden. Bei einem derart großen Schieber müßten dann die Anschweißfahnen der Gleitverschlüsse wesentlich verlängert werden. Dies wäre mit einem nachteiligen größeren Materialverbrauch verbunden. Trotzdem würden dann beim Versand der Taschen Schwierigkeiten wegen des großen Volumens auftreten. Hinzu käme die Gefahr, daß durch das Aufeinanderliegen der Taschen bei zu großen Schiebern diese die Folie der darüber und darunter liegenden Taschen eindrücken und beschädigen würden.

Deshalb ist eine möglichst kleine Ausführung des Schiebers ganz wesentlich. Durch die Neuerung wird ein Schieber geschaffen, mit dem bei geringstmöglicher, kleinstmöglicher Bauweise eine höchstmögliche Stabilität und Schließsicherheit zu erreichen ist. Das zweite Verschlußband wird durch den zweiten Kanal mit einem besonders steilen Winkel in den Schieber eingeführt.

Wie bereits ausgeführt, verjüngt sich der erste Kanal trichterförmig, wobei diese Verjüngung zum Schließende des Schiebers hin vorgesehen ist. Die Höhe des ersten Kanals nimmt also zu demjenigen Ende des Schiebers hin ab, an dem die Verschlußbänder im geschlossenen Zustand aus dem Schieber austreten. Hierbei ist die Höhe des ersten Kanals an diesem Austrittsende geringer als die Höhe der Verschlußbänder. Die Austrittsöffnung für die beiden geschlossenen Verschlußbänder kann deshalb so eng gehalten werden, weil die Verschlußbänder trotz des verhältnismäßig großen Einlaufwinkels zwischen dem ersten und dem zweiten Kanal eines gewissen Druckes bedürfen, um die Verschlußprofile der Verschlußbänder ineinander zu drücken. Da der für die Verschlußbänder verwendete Kunststoff verhältnismäßig elastisch ist, kann die Höhe der Austrittsöffnung sehr gering gehalten werden. Diese Höhe kann gegen Null gewählt werden, so daß die geschlossenen Gleitverschlußbänder, die in der Praxis etwa 2,2 mm stark (hoch) sein können, die Austrittsöffnung des Schiebers aufbiegen und bis zu einem gewissen Grad überdehnen, bis der Widerstand des Kunststoffes so stark wird, daß er die Verschlußbänder zusammendrückt. Die hierdurch hervorgerufene Federwirkung des Schiebers wird zum Schließen der Verschlußbänder zu Hilfe genommen.

Nach einer weiteren vorteilhaften Weiterbildung verjüngt sich der zweite Kanal trichterförmig. Die Verjüngung erfolgt zum ersten Kanal hin. Der Querschnitt des zweiten Kanals wird also zum ersten Kanal hin enger. Hierdurch wird die Funktionssicherheit des Schiebers erhöht.

Der Schieber kann im wesentlichen quaderförmig sein.

Nach einer weiteren vorteilhaften Weiterbildung ist an jedem Ende des Gleitverschlusses eine Endklammer vorgesehen, die im wesentlichen U-förmig ist. Sie kann an ihren Endkanten einander zugewandte, spitz zulaufende Endkanten aufweisen. Die Endklammern sind vorzugsweise aus demselben Kunststoff wie die beiden Verschlußbänder.

Es ist vorteilhaft, mehrere Endklammern in einem Spritzgußteil zu fertigen. Die Endklammern des Spritzgrußteils sind durch schmale Stege miteinander verbunden, so daß jeweils eine Endklammer abgerissen werden kann. Die Endklammer kann mittels einer Heizzange am Ende des Beutels bzw. am Ende des Gleitverschlusses aufgeschweißt werden.

Ausführungsbeispiele der Erfindung werden nachstehend anhand der beigefügten Zeichnung im einzelnen erläutert.

In der Zeichnung zeigt
- Fig. 1: einen Schieber für einen Gleitverschluß in einer Seitenansicht,
- Fig. 2: den in Fig. 1 dargestellten Schieber in einer Ansicht von vorne (gem. Fig. 1 von rechts),
- Fig. 3: eine Kunststofftasche mit einem Gleitverschluß und zwei Endklammern in einer Ansicht von vorne,
- Fig. 4: in einer der Fig. 3 entsprechenden Darstellung eine Kunststofftasche mit einem Gleitverschluß, an dessen Enden punktartige Verschweißungen vorhanden sind,
- Fig. 5: eine Reihe von Endklammern, die in einem einzigen Spritzgußteil hergestellt sind und die durch schmale Stege miteinander verbunden sind,
- Fig. 6: eine Heizzange, mit der eine Kunststoffendklammer auf den Gleitverschluß aufgeschweißt werden kann,
- Fig. 7: den in den Fig. 1 und 2 dargestellten Schieber in einer Ansicht von unten,
- Fig. 8: den in den Fig. 1, 2 und 7 dargestellten Schieber in einer der Fig. 1 entsprechenden Darstellung mit angedeutetem ersten Kanal und
- Fig. 9: den in den Fig. 1, 2, 7 und 8 dargestellten Schieber in einer den Fig. 1 und 8 entsprechenden Darstellungen, allerdings von hinten.

Die Fig. 3 zeigt eine Kunststofftasche 1 mit einem Gleitverschluß 2, der aus einem ersten Verschlußband 3 und einem zweiten Verschlußband 4 besteht sowie aus einem Schieber 5, durch den die Verschlußprofile 6, 7 (Fig. 2) der Verschlußbänder 3, 4 in Eingriff und außer Eingriff bringbar sind. An den Enden der Verschlußbänder 3, 4 sind Endklammern 8 vorhanden.

Diese Endklammern 8 sind in Fig. 5 vergrößert perspektivisch dargestellt. Sie sind im wesentlichen U-förmig. Mehrere, im vorliegenden Fall vier Endklammern 8, sind durch schmale Stege 9 miteinander verbunden. Die Endklammern 8 und die Stege 9 sind als einziges Spritzgußteil gefertigt. Jeweils eine Kunststoffendklammer 8 kann abgerissen werden.

Die Endklammer 8 wird dann in der aus Fig. 6 ersichtlichen Weise mittels einer Heizzange 10 am Ende des Beutels 1 auf den Gleitverschluß 3,4 aufgeschweißt.

Die Fig. 4 zeigt in einer der Fig. 3 entsprechenden Darstellung, in der gleiche Teile mit gleichen Bezugszeichen versehen sind, eine Kunststofftasche 1 mit einem Gleitverschluß 2, der wiederum aus zwei Verschlußbändern 3,4 und einem Schieber 5 besteht. In diesem Fall sind statt der Endklammern an den Enden des Gleitverschlusses 2 punktartige Verschweißungen 8' vorhanden. Diese Ausführung ist für leichtere Anwendungen geeignet.

Bei den Ausführungsformen der Fig. 3 und 4 sind die Taschen 1, die Gleitverschlüsse 2, bestehend aus Verschlußbändern 3,4 und Schiebern 5, sowie die Endklammern 8 alle aus dem selben oder ähnlichem Kunststoff gefertigt.

Wie aus den Fig. 1,2,7,8 und 9 ersichtlich, ist in dem Schieber 5 ein erster, durchgehender Kanal 11 für das erste Verschlußband 3 vorgesehen. Auf einer Seite des Schiebers 5 schließt sich an diesen ersten Kanal 11 ein seitlicher Schlitz 13 an, durch den die an das erste Verschlußband 3 anschließende Fahne 12 hindurchtreten kann.

Ferner ist in dem Schieber 5 ein zweiter Kanal 14 für das zweite Veschlußband 4 vorgesehen. Der zweite Kanal 14 mündet in den ersten Kanal 11 unter einem Winkel von mindestens 20°. In der Praxis liegt dieser Winkel vorzugsweise im Bereich zwischen 20 und 50°.

Auch an den zweiten Kanal 14 schließt sich seitlich ein Schlitz 15 an, um den Durchtritt der an das zweite Verschlußband 4 angrenzenden Fahne 16 zu ermöglichen.

Wie aus Fig. 1 ersichtlich, werden die Verschlußbänder 3,4 von rechts zugeführt. Wenn sich der Schieber 5 in Fig. 1 nach rechts bewegt, treten die Verschlußbänder 3,4 im geschlossenen Zustand links aus dem Schieber 5 aus.

Der erste Kanal 11 verjüngt sich trichterförmig, und zwar zum Schließende 17 des Schiebers 5 hin. Wie aus Fig. 1 ersichtlich, ist die Höhe des ersten Kanals an seinem Austrittsende 17 geringer als die Höhe der Verschlußbänder. In diesem Falle ist diese Höhe gleich Null, so daß das etwa 2,2 mm starke geschlossene Gleitverschlußband 3,4 die Endöffnung des Schiebers am Austrittsende (in der Fig. 1 links) aufbiegt und bis zu einem Grad überdehnt, bei dem der Widerstand des Kunststoffmaterials des Schiebers 5 so stark wird, daß er die Verschlußbänder 3,4 zuverlässig zusammendrückt und die Verschlußprofile 6,7 der Verschlußbänder 3,4 zuverlässig verhakt werden.

Der zweite Kanal 14 ist zum ersten Kanal 11 hin trichterförmig ausgestaltet. Hierdurch wird die Funktionssicherheit erhöht. Für eine zuverlässige Funktion des Schiebers 5 kommt es nicht darauf an, ob sich das zweite Verschlußband 4 - wie in Fig. 1 dargestellt - an die obere Fläche 18 des Kanals 14 anlegt oder aber - in der Zeichnung nicht dargestellt - an dessen untere Fläche 19. Für das Einführen des zweiten Verschlußbandes 4 in den trichterförmigen zweiten Kanal 14 ist genügend Spiel vorhanden. Das zweite Verschlußband 4 wird in den trichterförmigen zweiten Kanal 14 zuverlässig eingezogen und zum ersten Verschlußband zuverlässig positioniert.

Der Schieber 5 ist im wesentlichen quaderförmig ausgestaltet. Der erste Kanal 11 verläuft zentral durch die Längsachse des Schiebers 5. Der zweite Kanal 14 beginnt an der Unterseite des Schiebers 5 und verläuft schräg im Winkel zum ersten Kanal 11 hin. Am Eintrittsende 20 des Schiebers 5 ist unterhalb der Eintrittsstelle des ersten Verschlußbandes 3 ein Vorsprung 21 vorgesehen, der im Querschnitt etwa dreieckförmig ist.

Wie in Fig. 5 dargestellt, besitzen die Endklammern 8 einander zugewandte, spitz zulaufende Endkanten 22, die in dem in Fig. 5 dargestellten Ausgangszustand aneinander aufliegen.

Der Schlitz 13 des ersten Kanals 11 und der Schlitz 15 des zweiten Kanals 14 liegen einander gegenüber.

Mit dem Schieber 5 ist eine Zuglasche verbunden, die in den Zeichnungsfiguren nicht dargestellt ist. Derartige Zuglaschen sind bereits allgemein bekannt. Sie können gesondert hergestellt und mit dem Schieber verbunden werden. Es ist aber auch möglich, die Zuglasche einstückig mit dem Schieber 5 auszubilden.

## Patentansprüche

1. Gleitverschluß, insbesondere für Kunststofftaschen, bestehend aus einem ersten Verschlußband (3) aus Kunststoff mit mindestens einem ersten Verschlußprofil (6), einem zweiten Verschlußband (4) aus Kunststoff mit mindestens einem zweiten Verschlußprofil (7) und einem Schieber (5) aus Kunststoff, durch den die Verschlußprofile (6,7) in Eingriff und außer Eingriff bringbar sind,
**dadurch gekennzeichnet**,
daß der Schieber aus demselben Kunststoff oder aus einem ähnlichen Kunststoff wie die beiden Verschlußbänder (3, 4) ist
und daß in dem Schieber (5) ein erster, durchgehender Kanal (11) für das erste Verschlußband (3) vorgesehen ist, der sich trichterförmig verjüngt und dessen Höhe an seinem Austrittsende (17) geringer ist als die Höhe der Verschlußbänder (3, 4).

2. Gleitverschluß nach Anspruch 1, dadurch gekennzeichnet, daß die Verschlußbänder (3,4) und/oder der Schieber (5) aus thermoplastischem Kunststoff, vorzugsweise aus Polyethylen und/oder aus Polypropylen sind.

3. Gleitverschluß nach Anspruch 1 oder 2, dadurch gekennzeichnet, daß in dem Schieber (5) ein zweiter Kanal (14) für das zweite Verschlußband (4) vorgesehen ist, der in den ersten Kanal (11) unter einem Winkel von mindestens 20° mündet.

4. Gleitverschluß nach Anspruch 3, dadurch gekennzeichnet, daß sich der zweite Kanal (14) trichterförmig verjüngt.

5. Gleitverschluß nach einem der vorhergehenden Ansprüche, dadurch gekennzeichnet, daß der Schieber (5) quaderförmig ist.

6. Gleitverschluß nach einem der vorhergehenden Ansprüche, gekennzeichnet durch eine Endklammer (8), die im wesentlichen U-förmig ist.

7. Gleitverschluß nach Anspruch 6, dadurch gekennzeichnet, daß die Endklammer (8) aus dem selben Material oder aus einem ähnlichen Material ist wie das oder die Verschlußbänder (3,4) und/oder wie der Schieber (5) und/oder wie die Kunststofftasche (1).

8. Gleitverschluß nach Anspruch 6 oder 7, dadurch gekennzeichnet, daß die Endklammer (8) einander zugewandte, spitz zulaufende Endkanten (22) aufweist.

9. Kunststofftasche, Kunststoffsack oder Kunststoffbeutel, gekennzeichnet durch einen Gleitverschluß nach einem der Ansprüche 1 bis 8.

## Claims

1. Slide fastener, particularly for plastic bags, consisting of a first fastening strip (3) of plastics with at least one first fastening profile (6), a second fastening strip (4) of plastics with at least one second fastening profile (7) and a slider (5) of plastics, by means of which the fastening profiles (6, 7) may be engaged and disengaged,
**characterised in that**
the slider is of the same plastics or a similar plastics as the two fastening strips (3, 4)
and that, provided in the slider (5) is a first, continuous channel (11) for the first fastening strip (3), said channel (11) tapering in the form of a funnel and having a height at its exit end (17) that is smaller than the height of the fastening strips (3, 4).

2. Slide fastener according to Claim 1, characterised in that the fastening strips (3, 4) and/or the slider (5) are manufactured from thermoplastic material, preferably polyethylene and/or polypropylene.

3. Slide fastener according to Claim 1 or 2, characterised in that, provided in the slider (5) is a second channel (14) for the second fastening strip (4), which opens into the first channel (11) at an angle of at least 20°.

4. Slide fastener according to Claim 3, characterised in that the second channel (14) tapers in the form of a funnel.

5. Slide fastener according to one of the preceding claims, characterised in that the slider (5) is cuboid in shape.

6. Slide fastener according to one of the preceding claims, characterised by an end clamp (8) which is essentially U-shaped.

7. Slide fastener according to Claim 6, characterised in that the end clamp (8) is of the same material or a similar material as that of the fastening strip or strips (3, 4) and/or as that of the slider (5) and/or as that of the plastic bag (1).

8. Slide fastener according to Claim 6 or 7, characterised in that the end clamp (8) features pointed end edges (22) aligned towards each other.

9. Plastic bag, plastic sack or plastic pouch, characterised by a slide fastener according to one of Claims 1 to 8.

## Revendications

1. Fermeture à glissière, notamment pour des sacs en plastique, consistant en une première bande de fermeture (3) en plastique comportant au moins un premier profil de fermeture (6), une deuxième bande de fermeture (4) en plastique comportant au moins un deuxième profil de fermeture (7) et un curseur (5) en plastique moyennant lequel les profils de fermeture (6, 7) peuvent être amenés en prise et écartés,
caractérisée en ce
que le curseur consiste dans le même matériau plastique ou un matériau plastique semblable à celui des bandes de fermeture (3, 4) et
que le curseur (5) présente un premier canal traversant (11) pour la première bande de fermeture (3), qui s'amenuise à la manière d'un entonnoir et dont la hauteur est plus faible à son extrémité de sortie (17) que la hauteur des bandes de fermeture (3, 4).

2. Fermeture à glissière selon la revendication 1, caractérisée en ce que les bandes de fermeture (3, 4) et/ou le curseur (5) consistent en matériau plastique thermoplastique, de préférence en polyéthylène et/ou en polypropylène.

3. Fermeture à glissière selon les revendications 1 ou 2, caractérisée en ce que le curseur (5) présente un deuxième canal (14) pour la deuxième bande de fermeture (4) qui débouche dans le premier canal (11) dans un angle d'au moins 20°.

4. Fermeture à glissière selon la revendication 3, caractérisée en ce que le deuxième canal (14) s'amenuise à la manière d'un entonnoir.

5. Fermeture à glissière selon l'une quelconque des revendications précédentes, caractérisée en ce que le curseur (5) a la forme d'un quadrilatère.

6. Fermeture à glissière selon l'une quelconque des revendications précédentes, caractérisée en ce qu'une agrafe d'extrémité (8) est prévue dont la forme est essentiellement en U.

7. Fermeture à glissière selon la revendication 6, caractérisée en ce que l'agrafe d'extrémité (8) consiste dans le même matériau ou dans un matériau semblable à celui des bandes de fermeture (3, 4) et/ou du curseur (6) et/ou du sac en plastique (1).

8. Fermeture à glissière selon les revendications 6 ou 7, caractérisée en ce que l'agrafe d'extrémité (8) présente des arêtes d'extrémité (22) se faisant face et se terminant par une pointe.

9. Poche en plastique, sac en plastique ou sachet en plastique, caractérisés par une fermeture à glissière selon l'une quelconque des revendications 1 à 8.
